# EUROPÄISCHE PATENTSCHRIFT

(11) **EP 1 948 898 B1**
(45) Veröffentlichungstag und Bekanntmachung des Hinweises auf die Patenterteilung: **09.12.2009**
(21) Anmeldenummer: 06806310.6
(22) Anmeldetag: 16.10.2006
(51) Int. Cl.: E06B 9/11, E06B 9/62

(54) **SCHNELLAUFENDES INDUSTRIEROLLTOR**
HIGH-SPEED INDUSTRIAL ROLLER GATE
PORTE ROULANTE INDUSTRIELLE A VITESSE ELEVEE

(30) Priorität: 17.10.2005 DE 102005049584
(43) Veröffentlichungstag der Anmeldung: 30.07.2008
(73) Patentinhaber: Efaflex Inzeniring D.O.O. Ljubljana, 1000 Ljubljana (SI)
(72) Erfinder: REJC, Gabrijel, 84036 Landshut (DE); SENTJURC, Matjaz, 3320 Velen (SI); BREZNIKAR, Joze, 1360 Vrhnika (SI)
(74) Vertreter: Kuhnen & Wacker
(86) Internationale Anmeldenummer: PCT/EP2006/009974
(87) Internationale Veröffentlichungsnummer: WO 2007/045423

(56) Entgegenhaltungen:
- WO-A-95/30064
- DE-A1- 4 015 215

## Beschreibung

Die Erfindung betrifft ein schnellaufendes Industrierolltor gemäß dem Oberbegriff des Anspruches 1.

Aus der Praxis sind Rolltore in vielfältigen Ausgestaltungsweisen bekannt. Einen vergleichsweise einfachen Aufbau weisen dabei Rolltore auf, bei denen ein flexibler Behang im Zuge der Öffnungsbewegung des Rolltores auf einer Wickelwelle im Bereich des Torsturzes aufgewickelt wird. Das sturzseitige Ende des flexiblen Torblatts ist hierzu an der Wickelwelle festgelegt und es entsteht im Zuge der Öffnungsbewegung ein ständig anwachsender Wickel aus Lagen des Behangs, wobei diese Lagen unmittelbar aufeinander zu liegen kommen. Derartige Rolltore haben sich in der Praxis sehr bewährt und werden vielfach eingesetzt, da sie kostengünstig bereitstellbar sind und ein vergleichsweise geringes Gewicht aufwiesen, was sich auch vorteilhaft im Hinblick auf den Energieverbrauch auswirkt.

Ein Nachteil dieser Art von Rolltoren liegt jedoch darin, daß die Windungen des als Behang ausgebildeten Torblatts aufgrund ihrer direkten wechselseitigen Berührung im Wickel schon nach vergleichsweise kurzer Zeit verkratzen und verschmutzen. Dies trifft gleichermaßen auch auf Rolltore mit einem Lamellenpanzer statt einem flexiblen Behang zu, wie sie ebenfalls aus der Praxis bekannt sind.

Für spezielle Einsatzfälle und insbesondere für einen schnellaufenden Betrieb mit einer Bewegungsgeschwindigkeit von mehr als einem Meter pro Sekunde ist man daher dazu übergegangen, das Torblatt im Sturzbereich der Toröffnung berührungsfrei zu führen. Beispiele für derartige Rolltore sind unter anderem in der DE 40 15 215 A1, der DE 199 15 376 A1 und der DE 102 36 648 A1 gegeben. Bei diesen Bauweisen wird das Torblatt, ob es sich nun um einen Lamellenpanzer oder einen flexiblen Behang etc. handelt, in seitlichen Führungsschienen geführt, welche im Bereich des Torsturzes über der Toröffnung in einen Spiralabschnitt münden, in dem das Torblatt in einem langgestreckten oder annähernd runden Wickel geführt wird.

Im Gegensatz zu den Eingangs erläuterten Rolltoren mit direkt auf einer Wickelwelle aufgewickelten Behang bildet sich der Wickel bei einer berührungsfreien Führung nicht von innen nach außen, sondern von außen nach innen, das heißt das vorlaufende, also sturzseitige Ende des Torblatts läuft im Zuge der Eröffnungsbewegung des Rolltores zunehmend weiter in einen Zentralbereich des Spiralabschnitts ein.

Derartige Rolltore zeichnen sich durch hervorragende Eigenschaften aus, so daß sie sich gerade auch in industriellen Anwendungen bewährt haben. Insbesondere kann damit ein zuverlässiger und dauerhafter Torabschluß hergestellt werden, wobei sehr hohe Bewegungsgeschwindigkeiten von bis zu vier Metern pro Sekunde möglich sind.

Andererseits erforderte diese Art der Torblattführung im Wickel eine gänzlich neue Antriebstechnik, da die Wickelwelle an sich durch diese Bauweisen hinfällig wurde. Bei diesen Rolltoren ist der Antriebsmotor zwar aus Platzgründen weiterhin im Bereich des Torsturzes angeordnet; die Einleitung der Antriebskraft auf das Torblatt erfolgt jedoch am bodenseitigen Ende. Bei den derzeitig üblichen Ausgestaltungsweisen wirkt der Antriebsmotor üblicherweise über einen Zahnriemen auf Antriebsrollen in Gestalt von Zahnriemenscheiben ein, welche beidseits des Tores ebenfalls im Torsturzbereich angeordnet sind und wiederum jeweils über Zahnriemen auf einen Bügel oder dgl. einwirken, der beidseits am bodenseitigen Ende des Torblatts starr angekoppelt ist. Die beiden seitlichen Zahnriemen sind hierbei fest mit diesen Bügel oder dgl. verbunden, so daß die Drehbewegung des Antriebsmotors schließlich zu einer Hub- oder Senkbewegung des Torblatts fährt.

Insbesondere bei als Lamellenpanzer ausgebildeten Torblättern hat es sich hierbei zudem bewährt, wenn eine Gewichtsausgleichseinrichtung vorgesehen ist, die zur Ausbalancierung des Torblattgewichts eines Hubtores dient. Diese weist typischerweise Federelemente auf, welche bei geschlossenem Tor unter maximaler Vorspannung stehen und daher die Öffnungsbewegung des Torblatts unterstützen. Damit wird jedoch nicht nur eine Reduzierung der erforderlichen Antriebsdrehmomente bei der Betätigung eines solchen Hubtores erreicht, sondern bei richtiger Einjustierung der Anordnung ein unvermittelter Absturz des Torblatts im Störungsfalle verhindert.

In der Praxis haben sich bei schnellaufenden Industrietoren Gewichtsausgleichseinrichtungen von einer Bauart durchgesetzt, wie sie beispielsweise in der WO 91/18178 erläutert ist. Ein derartige Gewichtsausgleichseinrichtung weist als Federelement typischerweise eine Schraubenfeder sowie ein daran befestigtes Zugelement in der Regel in der Gestalt eines Bandes auf. Das untere Ende des Federelements ist dabei fest mit dem Boden verbunden, während dessen oberes Ende durch das Zugelement mit einer sturzseitig am Hubtor angeordneten Wickelwelle gekoppelt ist. Das Zugelement wird dabei im Zuge des Schließvorgangs des Hubtores auf diese Wickelwelle mit direkt aufeinander vorliegenden Lagen aufgewickelt, so daß sich das Federelement zunehmend spannt. Andererseits ist die Öffnungsbewegung des Torblatts mit einem Abwickelvorgang des Zugelements von der Wickelwelle verbunden, so daß sich hierbei eine Entspannung des Federelements ergibt. Die Wickelwelle ist dabei mit dem Antrieb des Hubtores gekoppelt.

Auch diese Antriebsart für ein Rolltor hat sich seit vielen Jahren im praktischen Einsatz bewährt. Allerdings unterliegen die Elemente des Antriebsmechanismus einer nicht zu vernachlässigenden Beschädigungsgefahr, falls es zu einer Kollision des Torblatts mit einem anderen Gegenstand kommen sollte.

Hierbei ist zu berücksichtigen, daß das bodenseitige Ende eines Torblatts besonders gefährdet in Hinblick auf Kollisionen ist. Derartige Kollisionen könne beispielsweise auftreten, wenn ein Gabelstaplerfahrer die Bewegungsgeschwindigkeit des Torblatts falsch einschätzt und sein Fahrzeug im Zuge der Öffnungsbewegung des Torblatts zu früh in Bewegung setzt. Weitere Gefahrenquellen sind häufig dann gegeben, wenn großformatige Güter transportiert werden, welche den Sichtbereich beschränken. Die Folge einer derartigen Kollision ist dann üblicherweise ein verformtes oder gebrochenes Abschlußelement des Torblatts, wobei zugleich auch die in den seitlichen Führungen vorliegenden seitlichen Bügel oder dgl. des Antriebsmechanismus in Mitleidenschaft gezogen werden können.

Um diesem Problem zu begegnen, hat die Anmelderin ein aktives Crashsystem entwickelt, welches eine Auslenkung des unteren Abschnitts des Torblatts aus der Torblattebene im Falle einer Kollision zuläßt, sobald ein vorbestimmtes Maß einer Querkraft überschritten ist. Diese Entwicklung hat zu dem in der Deutschen Patentanmeldung DE 103 42 302 A1 beschriebenen Rolltor mit Kollisionsschutz geführt. Mit diesem System ist es möglich, die Funktion des Rolltores beeinträchtigende Beschädigungen am Torblatt weitestgehend zu verhindern. Darüber hinaus kann damit auch die Beschädigungsgefahr für Elemente des Antriebsmechanismus erheblich reduziert werden, da die in den seitlichen Zargen vorliegenden Bügel etc. von der üblicherweise im Mittelbereich der Toröffnung auftreffenden Belastung frei sind, sobald das Torblatt in diesem Bereich ausgelenkt ist.

Trotz der erheblichen Vorteile in der Praxis unterliegt dieses spezielle Rolltor mit dem aktivem Crashsystem dem Problem, daß bei ausgelenktem Torblatt kein Abschlußelement mehr vorliegt, welches eine Querverbindung zwischen den beiden seitlichen Führungseinrichtungen herstellt. Die Angriffspunkte für die Einleitung der Antriebskraft auf das Torblatt stützen sich daher im Kollisionsfalle nicht mehr gegeneinander ab, was dazu führt, daß Kippmomente in den seitlichen Führungen auftreten. Auch wenn diese Kippmomente durch entsprechend exakte Führungselemente begrenzt werden können, ergibt sich hieraus dennoch ein erhöhter Verschleiß, sowie ein erheblicher zusätzlicher Kostenfaktor. Darüber hinaus kann es in ungünstigen Fällen auch nach wie vor nicht ausgeschlossen werden, daß auch die Ankoppelstellen für die Antriebskraft im Falle einer Kollision in Mitleidenschaft gezogen werden, beispielsweise dann, wenn eine Kollision direkt benachbart zu den seitlichen Zargen stattfindet.

Aus dem Dokument WO 95/30064 A ist ein Rolltor mit den Merkmalen des Oberbegriffs des Anspruches 1 bekannt.

Der Erfindung liegt die Aufgabe zugrunde, ein schnellaufendes Industrierolltor der gattungsgemäßen Art derart weiterzubilden, daß das Ausmaß möglicher Folgeschäden bei einer Kollision am Torblatt reduziert werden kann.

Diese Aufgabe wird durch ein schnellaufendes Industrierolltor mit den Merkmalen des Anspruches 1 gelöst. Dieses zeichnet sich insbesondere dadurch aus, daß die Auslegerarme mittels Gelenken an das sturzseitige Ende des Torblatts angekoppelt sind.

Die Erfindung sieht somit vor, bei einem Industrierolltor mit berührungsfrei gewickeltem Torblatt in der Offenstellung eine Einleitung der Antriebskraft am sturzseitigen Ende des Torblatts vorzunehmen. Obwohl sich der Abstand des sturzseitigen Endes des Torblatts vom Zentrum der Spirale im Zuge der Öffnungsbewegung des Torblatts ständig ändert, ist die erfindungsgemäße Antriebsweise des Torblatts zuverlässig realisierbar, da ein entsprechender Längenausgleich an den Auslegerarmen vorgesehen ist.

Das erfindungsgemäße Industrierolltor zeichnet sich dabei durch den in der Praxis sehr erheblichen Vorteil aus, daß die gesamte Antriebstechnik des Torblatts in den Sturzbereich der Toröffnung gelegt werden kann und somit im wesentlichen geschützt insbesondere gegenüber Kollisionen vorliegt. Hierdurch läßt sich das Ausmaß eines Schadens im Kollisionsfalle gegenüber herkömmlichen Rolltoren insgesamt wesentlich reduzieren.

Darüber hinaus läßt sich das erfindungsgemäße Industrierolltor somit auch in wesentlich kürzerer Zeit und mit deutlich geringerem Aufwand wieder in einen einsatzbereiten Zustand versetzen, wenn es zu Beschädigungen am Torblatt gekommen ist, da lediglich einzelne Lamellen oder Behangabschnitte ohne direkte Verbindung zum Antrieb auszutauschen sind.

Zudem wird durch die in der Torbreite beabstandet voneinander angeordneten Auslegerarme weiterhin eine zuverlässige Einleitung der Antriebskräfte in das Torblatt erzielt, selbst wenn Rolltore mit größeren Breiten von z.B. sechs Metern und mehr vorliegen.

Von weiterem Vorteil ist es, daß das erfindungsgemäße Rolltor eine Gewichtsausgleichseinrichtung aufweist. Durch eine derartige Gewichtsausgleichseinrichtung, wie sie bereits herkömmlich an sich üblich ist, wird durch Vorspannung erreicht, daß zum Öffnen des Torblatts eine geringere Antriebskraft erforderlich ist, als wenn ein derartiger Gewichtsausgleich nicht gegeben ist. Hierbei ist zu berücksichtigen, daß das Torblatt bei der Öffnungsbewegung entgegen der Schwerkraft nach oben gezogen werden muß, um in den Spiralabschnitt im Torsturz aufgenommen zu werden. Diese Bewegung unterstützt die Gewichtsausgleichseinrichtung durch eine Federvorspannung, welche im Zuge der Schließbewegung des Torblatts in die Toranordnung eingebracht wird.

Im Rahmen der Erfindung hat die Anwendung einer solchen Gewichtsausgleichseinrichtung insbesondere den Vorteil, daß die erforderliche Antriebkraft dann, wenn die wirksame Hebellänge an den Auslegerarmen am größten ist, nämlich zu Beginn der Öffnungsbewegung, deutlich reduziert werden kann. Mit zunehmendem Fortschritt der Öffnungsbewegung reduziert sich zwar die Unterstützungswirkung durch die Gewichtsausgleichseinrichtung, dafür verkürzt sich aber auch zugleich der wirksame Hebelarm an den Auslegerarmen, da das sturzseitige Ende des Torblatts zunehmend in den Zentralbereich des Torabschnitts gelangt. Daher kann erfindungsgemäß der Energieaufwand für diese Bewegung besonders gering gehalten werden, wobei zudem auch die Beanspruchung der Bauteile des Antriebs geringer ist. Hieraus ergibt sich insgesamt eine größere Zuverlässigkeit und Langlebigkeit der Toranordnung. Ferner lassen sich somit besonders hohe Bewegungsgeschwindigkeiten erzielen.

Dadurch, daß die Auslegerarme synchron zueinander um eine Schwenkachse in einem Zentralbereich des Spiralabschnitts verschwenkbar sind, wird zuverlässig eine Verkantung des Torblatts in den Führungen während der Bewegung vermieden. Das erfindungsgemäße Rolltor läßt sich hierdurch sehr zuverlässig und mit hoher Geschwindigkeit betreiben.

Durch die Veränderbarkeit der wirksamen Hebellänge an den Auslegerarmen wird zudem dem sich verändernden Radius im Verlauf der Spirale Rechnung getragen. Im Zusammenwirken mit der gelenkigen Ankopplungsweise kann so ein Verkanten oder eine übermäßige Reibungsbelastung des Torblatts im Spiralabschnitt zuverlässig vermieden werden.

Von weiterem Vorteil ist es, daß die bisher üblichen Zahnriemen, Ketten oder dergleichen für die Übertragung der Antriebskraft vom im Sturz angeordneten Motor zu dem bodenseitigen Abschlußschild des Torblatts erfindungsgemäß entfallen. Hierdurch reduziert sich der Platzbedarf in den seitlichen Zargen, wodurch diese schlanker ausgebildet werden können. Darüber hinaus liegen im Bereich der seitlichen Zargen somit erfindungsgemäß weniger Elemente vor, an denen sich Schmutz etc. ansammeln könnte. Hier sind insbesondere die herkömmlich verwendeten Zahnriemen mit ihrer Vielzahl an Zähnen bisher nicht unproblematisch, vor allem wenn das Rolltor im pharmazeutischen Bereich oder in Reinräumen eingesetzt wurde. In diesen speziellen Anwendungsgebieten ist die gute Reinigungsmöglichkeit des Rolltores von erheblicher Bedeutung. Durch die erfindungsgemäß erzielte vereinfachte Gestaltung der Toranordnung ist dem Rechnung getragen, so daß sich das erfindungsgemäße Rolltor speziell auch besonders gut für diese Einsatzzwecke eignet.

Ein weiterer Vorteil des erfindungsgemäßen Industrierolltores liegt darin, daß durch den Verzicht auf die Zahnriemen, Ketten oder dergleichen für die Kraftübertragung eine höhere Zuverlässigkeit erzielbar ist, da diese Elemente Verschleißteile darstellen. Das erfindungsgemäße Industrierolltor zeichnet sich daher durch einen besonders geringen Wartungsaufwand und hohe Zuverlässigkeit bei hoher Langlebigkeit aus.

Darüber hinaus bietet es auch eine größere Sicherheit als herkömmliche Rolltore, da Risikofaktoren wie beispielsweise ein unbeabsichtigter Absturz des Torblatts bei gerissenen Zahnriemen erfindungsgemäß beseitigt sind.

Ferner weist es einen besonders einfachen Aufbau auf, da das Torblatt schlicht in den seitlichen Zargen geführt wird und frei von seitlichen Anschlüssen sein kann.

Hierbei ist zwar aus den niederländischen Patentschriften NL 1015953 und NL 1016983 ein Rolladen zum Abschluß einer Fensteröffnung an einem Gebäude bekannt geworden, welcher auf den ersten Blick ähnliche Systemelemente enthält. Dieser Rolladen weist einen in seitlichen Führungen geführten Lamellenpanzer auf, der mittels einem Antrieb von einer Offenstellung in eine Schließstellung und umgekehrt bewegbar ist. Der Lamellenpanzer ist dabei in der Offenstellung in einem im Bereich des Öffnungssturzes angeordneten Spiralabschnitts der seitlichen Führungen derart aufgenommen, daß benachbarte Bereiche des Panzers berührungsfrei zueinander vorliegen. Zudem weist der Antrieb zwei in einer Antriebswelle gelagerte Auslegerarme auf, mittels welchen er starr an ein sturzseitiges Ende des Lamellenpanzers angekoppelt ist. Die Auslegerarme sind in der Torbreite beabstandet voneinander angeordnet und mittels der Antriebswelle synchron in einer Schwenkachse in einem Zentralbereich des Spiralabschnitts verschwenkbar. Ferner ist der Abstand zwischen den Ankopplungsstellen der Auslegerarme am Torblatt und der Schwenkachse der Auslegerarme veränderbar.

Das in diesen Schriften gezeigte Prinzip mag für manuell oder motorisch mit geringen Geschwindigkeiten angetriebene Rolläden anwendbar sein, wenn in den Führungen hinreichend Spielraum für Abwinkelbewegungen der einzelnen Lamellen gegeben ist; es ist jedoch keineswegs an schnellaufenden Industrierolltoren einsetzbar, da die im Schnellaufbetrieb herrschenden hohen dynamischen Belastungen bei diesen bekannten Rolläden nicht beherrschbar wären. Hierbei ist beispielsweise zu berücksichtigen, daß durch die starre Ankopplung der Auslegerarme an der obersten Lamelle des Rolladens nicht dem Umstand der sich im Spiralabschnitt ständig verändernden Winkellage dieser letzten Lamelle zur Antriebswelle Rechnung getragen ist. Um hier ein Verkanten dieser obersten Lamelle selbst bei geringen Bewegungsgeschwindigkeiten zu vermeiden, ist daher eine Führung mit großem Spiel erforderlich. Bei hohen Bewegungsgeschwindigkeiten von mehr als einem Meter pro Sekunde, wie sie bei schnellaufenden Industrierolltoren üblich sind, treten zudem Verformungen an den Lamellen aufgrund der wechselnden dynamischen Belastungen auf, welche bei derart loser Führung in den seitlichen Führungen zu nicht kontrollierbaren Bewegungszuständen führen würden.

Darüber hinaus ist bei diesen bekannten Rolläden auch keine Gewichtsausgleichseinrichtung vorgesehen und auch nicht erforderlich, da die Dimensionen der zu schließenden Gebäudeöffnung in der Regel gering sind und somit lediglich ein geringes Gewicht bei geringer Geschwindigkeit bewegbar ist. Dementsprechend wirken im Stand der Technik auch nur vergleichsweise geringe Drehmomente an den Auslegerarmen. Bei einem schnellaufend betriebenen Industrierolltor bestehen hier völlig andere Kräfteverhältnisse, welche insbesondere mittels einer Gewichtsausgleichseinrichtung zuverlässig beherrschbar sind.

Die Dokumente NL 1015953 und NL 1016983 beschreiben somit eine Anordnung, welche nicht für einen schnellaufenden Betrieb und den Einsatz zum Abschluß von Toröffnungen in Industriebauten geeignet ist. Darüber hinaus geht aus diesen Schriften auch keinerlei Anregung hervor, eine gelenkige Ankopplung der Auslegerarme am sturzseitigen Ende des Torblatts vorzunehmen oder eine Gewichtsausgleichseinrichtung bereitzustellen. Ferner unterliegen derartige Rolläden auch nicht einer Kollisionsproblematik, wie sie bei in der Regel stark frequentierten Industrierolltoren gegeben ist. In sofern konnten sie auch keine Anregung zur Lösung der gestellten Aufgabe leisten.

Vorteilhafte Weiterbildungen des erfindungsgemäßen Industrierolltores sind Gegenstand der abhängigen Ansprüche.

So können die Auslegerarme teleskopierbar ausgestaltet sein, wodurch das Maß für den wirksamen Abstand zwischen den Ankopplungsstellen der Auslegerarme am Torblatt und der Schwenkachse der Auslegerarme mit besonders einfachen konstruktiven Mitteln veränderbar ist. Damit kann den sich in der Spirale stetig ändernden Radien beim Einschieben des sturzseitigen Endes des Torblatts in den Spiralabschnitt problemlos Rechnung getragen werden.

Hierbei ist es möglich, daß die teleskopierbaren Auslegerarme jeweils ein rohrförmiges Führungsteil und ein darin frei verschieblich geführtes Kolbenteil enthalten. Durch die freie Verschiebbarkeit des Kolbenteils kann sich dann automatisch jeder Auslegerarm an den veränderlichen Radius im Spiralabschnitt anpassen, ohne daß hierzu eine aktive Einwirkung beispielsweise zur Steuerung der wirksamen Länge an den Auslegerarmen erforderlich wäre. Damit kann eine besonders einfach gehaltene Bauweise erreicht werden, welche sich vorteilhaft durch einen geringen Wartungsaufwand, hohe Zuverlässigkeit und geringen Bereitstellungskosten auszeichnet.

Von weiterem Vorteil ist es, wenn die Auslegerarme auf einer gemeinsamen Antriebswelle angeordnet sind, welche durch einen Motor des Antriebs drehend angetrieben ist. Dann kann mit einfachen konstruktiven Mitteln eine zuverlässige synchrone Bewegung der Auslegerarme um ihre Schwenkachse hergestellt werden. Zudem erhöht sich hierdurch auch nicht der Platzbedarf für den Antrieb des erfindungsgemäßen Industrierolltores, da die Antriebswelle im üblicherweise offenen Zentralbereich des Spiralabschnitts angeordnet werden kann, das heißt keinen wesentlichen Bauraum außerhalb des durch den Spiralabschnitt definierten Bewegungsbereichs des Torblatts erfordert. Zudem können Störungen in Betrieb des Industrierolltores noch zuverlässiger vermieden werden, da beispielsweise ein Überspringen eines Zahnriemens um einen Zahn erfindungsgemäß nach dem Wegfall der Zahnriemen und bei einer Anordnung der beiden Auslegerarme auf einer gemeinsamen Antriebswelle nicht auftreten können.

Wenn der Motor die Antriebswelle direkt antreibt, kann zudem eine noch zuverlässigere und einfachere Bauweise für das erfindungsgemäße Industrierolltor realisiert werden. Insbesondere kann hierdurch eine Kette, ein Zahnriemen oder dergleichen für die Übertragung der Antriebskraft vom Motor auf die Antriebswelle vermieden werden, wodurch sich die Anzahl der Bestandteile des Antriebs insgesamt reduziert und dabei eine höhere Beständigkeit im Vergleich zum Stand der Technik erzielbar ist. Zur Reduzierung des Platzbedarfs kommt hierzu vorzugsweise ein Winkelmotor zum Einsatz.

Zudem können die Auslegerarme an ein sich über die gesamte Torbreite erstreckendes Element angekoppelt sein. Gegenüber der Bauweise gemäß der DE 103 42 302 A1, welche das aktive Crashsystem nutzt, ergibt sich dann der Vorteil, daß die an wenigstens zwei Stellen eingeleitete Antriebskraft auf ein in Querrichtung der Toröffnung durchgehend verlaufendes Element einwirkt, so daß Kippmomente, wie beim ausgelenkten Torblatt in diesem Stand der Technik, vermieden werden können. Hierdurch kann der Aufwand für die erforderlichen Seitenführungen am bodenseitigen Ende des Torblatts deutlich gegenüber dem Stand der Technik reduziert werden. Der konstruktive Aufwand für das erfindungsgemäße Rolltor ist daher wesentlich geringer als im Stand der Technik. Dabei kann auch im Rahmen der Erfindung ein Torblatt mit auslenkbaren Mittelbereich wie in der DE 103 42 302 A1 vorteilhaft genutzt werden, um Beschädigungen am Torblatt zu vermeiden.

Von weiterem Vorteil ist es, wenn das Torblatt zwei seitliche Scharnierbänder aufweist, welche jeweils benachbart zu den Führungen angeordnet sind, wobei die Auslegerarme jeweils an sturzseitigen Endabschnitte der Scharnierbänder angekoppelt sind. Derartige Scharnierbänder sind beispielsweise aus der eingangs zitierten DE 40 15 215 A1 bekannt und dienen dazu, die im Zuge der Öffnungs- bzw. Schließbewegung auftretenden Lasten zuverlässig aufzunehmen und das hieran befestigte Torabschlußelement wie den Lamellenpanzer oder einen Behang in wesentlichem Maße frei von diesen Belastungen zu halten. Durch das unmittelbare Zusammenwirken der Auslegerarme mit diesen Scharnierbändern können die für die Bewegung erforderlichen Kräfte in optimaler Weise auf ein derartiges Torblatt eingeleitet werden. Hierdurch läßt sich die Beschädigungsgefahr für das Torblatt aufgrund der dynamischen Belastungen besonders gering halten.

Wenn die sturzseitigen Endabschnitte der Scharnierbänder in ihrer Länge in Bewegungsrichtung des Torblatts gesehen einstellbar sind, kann mit einfachen Mitteln ein Toleranzausgleich in der Anordnung erfolgen, um so eine möglichst exakte vertikale Ausrichtung des Torblatts zu erreichen. Das Problem einer möglichen Schrägstellung des Torblatts z.B. aufgrund nicht ganz genau im gleichen Winkel auskragenden Auslegerarmen mit der damit verbundenen Gefahr einer Verkantung des Torblatts in den seitlichen Führungen kann somit wirksam beseitigt werden.

Von weiterem Vorteil ist es, wenn die Gewichtsausgleichseinrichtung ein Federelement, ein Zugelement und eine Wickeleinrichtung aufweist, wobei ein Ende des Federelements bodenseitig festlegbar ist, wobei das Zugelement mit einem Ende am Federelement und mit dem anderen Ende an der Wickeleinrichtung befestigt ist, wobei die Wickeleinrichtung mit einem Antrieb des Roll- bzw. Hubtores koppelbar ist, wobei das Zugelement an der Wickeleinrichtung derart auf- bzw. abwickelbar ist, daß das Federelement seine größte Vorspannung hat, wenn ein Torblatt des Hubtores in der Schließstellung ist, und im wesentlichen entlastet ist, wenn das Torblatt in der Offenstellung ist. Dabei kann das Zugelement an dem der Wickeleinrichtung zugewandten Ende eine geringere Breite aufweisen als an dem dem Federelement zugewandten Ende, und die Wickeleinrichtung kann eine Welle und eine hierauf gelagerte Führungseinrichtung aufweisen, mittels der das Zugelement derart aufwickelbar ist, daß die Wickellagen berührungslos zueinander vorliegen, wobei die Führungseinrichtung hierzu umfangsseitig Führungsflächen mit in Wickelrichtung stetig anwachsendem Radius aufweist.

Damit ist es erstmals möglich, das Zugelement berührungslos aufzuwickeln, wodurch mit geringem konstruktiven Aufwand die für einen wirksamen Gewichtsausgleich erforderlichen Drehmomente bereitgestellt werden können sowie eine erhöhte Lebensdauer erzielt wird.

So ergeben sich automatisch durch die berührungsfreie Wicklung vergrößerte Radien im Wickel, weshalb bereits eine geringe Anzahl von Umdrehungen der Wickeleinrichtung ausreichend ist, um die gewünschte Vorspannung des Federelements herzustellen. Dies ist insbesondere bei berührungslos im Wickel geführten Torblättern von Vorteil, da hier ebenfalls nur eine im Vergleich zu herkömmlichen berührend gewickelten Torblättern reduzierte Anzahl an Drehbewegungen der Antriebswelle gegeben ist. Somit ist es erfindungsgemäß in der Regel möglich, auf zusätzliche Übersetzungsgetriebe etc. zu verzichten, und die Gewichtsausgleichseinrichtung direkt durch die Antriebswelle für das Torblatt mit anzutreiben. Der Aufbau eines mit dieser Gewichtsausgleichseinrichtung ausgestatteten Hubtores läßt sich somit in konstruktiver Hinsicht einfach gestalten. Dies ist wiederum vorteilhaft im Hinblick auf einen reduzierten Verschleiß sowie die verbesserte Lebensdauer eines solchen Hubtores.

Ferner ergeben sich durch die damit im Wickel vorliegenden größeren Radien größere Hebellängen, woraus wiederum größere Drehmomente als bei einer herkömmlichen berührenden Aufwicklung des Zugelements resultieren. Die Gewichtsausgleichseinrichtung läßt sich somit auch bei sehr großen und schweren Toren vorteilhaft einsetzen.

Zudem hat die erfindungsgemäße Konfiguration den Vorteil, daß die Wahl des wirksamen Radius, bzw. der wirksamen Hebellänge an der Führungseinrichtung unabhängig von der Dicke des Zugelements ausgestaltbar ist, da hierzu lediglich entsprechend gestaltete Führungsflächen an der Führungseinrichtung ausgebildet sein müssen. Damit kann ein Fachmann alleine durch gezielte Formgebung der Führungseinrichtung eine individuelle Anpassung des Gewichtsausgleichs an die jeweilige Dimension des Hubtorblatts sowie dessen Gewicht vornehmen, ohne daß er hierzu beispielsweise auf die Dicke des Zugelements, den Kerndurchmesser einer Wickelwelle etc. Rücksicht nehmen müßte.

Ein weiterer Vorteil dieser Gewichtsausgleichseinrichtung liegt darin, daß das Zugelement aufgrund seiner speziellen Gestaltung frei von axialen Verschiebungen aufwickelbar ist. Damit lassen sich einseitige Belastungen am Zugelement vermeiden und der Verschleiß dieses im Einsatz durchaus beanspruchten Elements kann somit gering gehalten werden. Dies wirkt sich vorteilhaft auf die Lebensdauer der Gewichtsausgleichseinrichtung aus.

Hierbei ist es zwar bereits aus der WO 2004/076795 A1 bekannt geworden, das Torblatt eines Hubtores so auszugestalten, daß es am sturzseitigen Ende eine geringere Breite aufweist als am bodenseitigen Ende. Ferner ist es aus dieser Schrift bekannt, zwei axial beabstandete Module vorzusehen, auf welchen das Torblatt berührungslos aufwickelbar ist, wobei die beiden Module umfangseitig Führungsflächen mit in Wickelrichtung stetig anwachsendem Radius aufweisen. Diese Konfiguration bezieht sich jedoch ausschließlich auf eine Möglichkeit, ein Torblatt berührungslos aufzuwickeln und somit ein Verkratzen oder eine Beschädigung desselben zu vermeiden. Im Hinblick auf einen Gewichtsausgleich verweist diese Schrift auf die oben erläuterte herkömmliche Konfiguration mit Schraubenfeder und Zugband, bei der das Zugband berührend auf einer Wickelwelle aufgewickelt wird. Eine Anregung, anstelle oder ergänzend zum Torblatt eine berührungslose Aufwicklung des Zugbandes des Gewichtsausgleichs vorzusehen, geht aus diesem Dokument nicht hervor. Zudem beschäftigt sich die WO 2004/076795 A1 auch nicht im geringsten mit der Problematik einer Einstellung einer geeigneten Gewichtsausgleichscharakteristik an einem solchen Hubtor.

Ferner kann sich die Breite des Zugelements stufenweise von dem der Wickeleinrichtung zugewandten Ende zu dem dem Federelement zugewandten Ende vergrößern, wobei die Führungseinrichtung wenigstens zwei Führungsabschnitte aufweist, welche jeweils derart spiralförmig ausgebildet und axial versetzt zueinander sind, daß sich an einen inneren Führungsabschnitt ein äußeres Führungsabschnittspaar anschließt, dessen minimaler Führungsflächenradius dem maximalen Führungsflächenradius des inneren Führungsabschnitts entspricht. Damit läßt sich mit vergleichsweise geringem konstruktiven Aufwand eine vorteilhafte Anordnung realisieren, da die Führungsflächen an jedem Führungsabschnitt nur in einer Ebene bereitzustellen sind. An der Stelle, an der der innere Führungsabschnitt die entsprechende spiralförmige Führungsfläche nicht weiter anbieten kann, also nach einer vollständigen Umdrehung, übernimmt erfindungsgemäß ein axial äußeres Führungsabschnittspaar mit angepaßtem Radius im Zusammenwirken mit einem entsprechend angepaßten breiteren Abschnitt des Zugelements die weitere Führungsfunktion. Mit dieser Konfiguration lassen sich bereits zwei vollständige Umdrehungen der Führungseinrichtung mit in Wickelrichtung stetig anwachsendem Radius realisieren, was für vielen Anwendungen hinreichend ist. Sollten mehr als zwei Umdrehungen der Führungseinrichtung erforderlich sein, können sich weitere äußere Führungsabschnittspaare anschließen, welche entsprechend ausgebildet sind und wiederum mit einem nochmals breiteren Abschnitt des Zugelements zusammenwirken.

Alternativ hierzu ist es auch möglich, daß sich die Breite des Zugelements stetig von dem der Wickeleinrichtung zugewandten Ende zu dem dem Federelement zugewandten Ende vergrößert, und daß die Führungseinrichtung zwei Führungswendeln aufweist, welche sich von einem Mittelabschnitt aus mit zunehmenden Radius axial weiter voneinander weg nach außen erstrecken. Auch hierdurch ist ein berührungsfreier Wickel des Zugelements möglich, wobei jedoch eine dreidimensionale Konfiguration der Führungsflächen erforderlich ist. Auch diese Konfiguration erlaubt es jedoch, die Führungsflächen mit in Wickelrichtung stetig anwachsendem Radius bereitzustellen.

Wenn das Zugelement eine Kette ist, läßt sich eine stabile und dennoch in Wickelrichtung sehr flexible Konfiguration dieses Bestandteils der Gewichtsausgleichseinrichtung bereitstellen. Insbesondere weist eine solche Kette eine sehr hohen Zugfestigkeit auf, weshalb sie sich besonders vorteilhaft an Hubtoren mit großen Dimensionen von beispielsweise 8 m Breite und 6 m Höhe anwenden läßt.

Alternativ ist es auch möglich, daß das Zugelement als ein Band ausgebildet ist. Diese Konfiguration ist insbesondere dann von Vorteil, wenn sich die Breite des Zugelements stetig von dem der Wickeleinrichtung zugewandten Ende zu dem dem Federelement zugewandten Ende vergrößert, da eine solche Ausgestaltungsweise mit einem Band fertigungstechnisch leichter zu realisieren ist als mit einer Kette. Als Material für ein solches Band kommen beispielsweise Metall oder Kunststoff und hier insbesondere faserverstärkte Kunststoffe in Betracht.

Von weiterem Vorteil ist es, wenn das Federelement wenigstens eine Schraubenfeder aufweist. Im Vergleich zu anderen federelastischen Elementen, die an sich durchaus auch einsetzbar sind, haben sich Schraubenfedern in der Praxis bereits bei bekannten Gewichtsausgleichseinrichtungen vielfach bewährt aufgrund ihrer Robustheit und Zuverlässigkeit. Zudem lassen sich mit derartigen Schraubenfedern problemlos die gewünschten Federeigenschaften bereitstellen.

Hierbei ist es ferner von Vorteil, wenn die Führungseinrichtung an der Antriebswelle gelagert ist, an welcher auch die Auslegerarme angeordnet sind. Dann läßt sich eine besonders kompakte und robuste Bauweise erzielen, da ein separater Antrieb für die Gewichtsausgleichseinrichtung oder Übertragungselemente wie Zahnriemen oder dergleichen nicht erforderlich sind.

Die Erfindung wird nachfolgend in Ausführungsbeispielen anhand der Figuren der Zeichnung näher erläutert. Es zeigt:
- Fig. 1: eine perspektivische Ansicht eines erfindungsgemäßen Industrierolltores zur Verdeutlichung des Antriebsmechanismus im Sturzbereich der Toröffnung;
- Fig. 2: eine schematische Seitenansicht eines Spiralabschnitts am erfindungsgemäßen Industrierolltor in einer ersten Ausführungsform; und
- Fig. 3: eine schematische Vorderansicht im Bereich der Antriebswelle am erfindungsgemäßen Industrierolltor gemäß der ersten Ausführungsform;
- Fig. 4: eine perspektivische Ansicht der Ankopplungsstelle eines Auslegerarms an das Torblatt gemäß einer zweiten Ausführungsform;
- Fig. 5: eine Seitenansicht der Anordnung gemäß Fig. 4;
- Fig. 6: eine perspektivische Ansicht eines mit einer Gewichtsausgleichseinrichtung ausgestatteten Hubtores, wobei das Torblatt sowie weitere Bestandteile des Hubtores zur Verdeutlichung weggelassen sind;
- Fig. 7: eine Seitenansicht des Hubtores gemäß Fig. 6, wobei ebenfalls das Torblatt weggelassen ist;
- Fig. 8: eine Vorderansicht des Hubtores gemäß Fig. 6;
- Fig. 9: eine perspektivische Ansicht einer Führungseinrichtung der Gewichtsausgleichseinrichtung;
- Fig. 10: eine Seitenansicht der Führungseinrichtung gemäß Fig. 9 mit schematischer Darstellung der Bewegungsbahn des Zugelements;
- Fig. 11: eine Draufsicht dieser Führungseinrichtung;
- Fig. 12: eine Draufsicht auf das Zugelement; und
- Fig. 13: die Charakteristik der Gewichtsausgleichseinrichtung.

Gemäß der Darstellung in den Figuren weist ein Industrierolltor, nachfolgend kurz Rolltor 1 genannt, ein Torblatt 2 auf, welches gelenkig aneinander gekoppelte Lamellen 21 aufweist, die mittels Rollen 22 in seitlichen Führungen 3 und 4 geführt sind. Die Rollen 22 sind dabei an seitlichen Scharnierbändern 23 gelagert, welche die Zug- und Schublasten am Torblatt 2 aufnehmen und die Lamellen 21 halten.

Die Führungen 3 und 4 weisen jeweils einen Vertikalabschnitt 31 bzw. 41 auf, dessen oberes Ende in Fig. 2 erkennbar ist, und welcher sich von dem gezeigten sturzseitigen Ende bis zum bodenseitigen Ende des Rolltores 1 in herkömmlicher Weise erstreckt, jedoch ebenso wie die Zargen nicht näher in den Figuren gezeigt ist. Sturzseitig münden die Vertikalabschnitte 31 und 41 jeweils in einen in Gestalt einer Rundspirale vorliegenden Spiralabschnitt 32 bzw. 42, in welchem das Torblatt 2 in der Offenstellung des Rolltores 1 derart aufgenommen ist, daß die einzelnen Lamellen 21 berührungsfrei zueinander in einem spiralförmigen Wickel vorliegen.

Die Bewegung des Torblatts 2 zwischen seinen Endstellungen wird durch einen Antrieb 5 bewirkt. Dieser weist einen Motor 51, hier einen Winkelmotor, auf, der im Bereich einer seitlichen Zarge im Bereich des Torsturzes aufgenommen und dort an eine Antriebswelle 52 direkt angekoppelt ist. Die Antriebswelle 52 durchgreift den Spiralabschnitt 32 bzw. 42 der Führungen 3 bzw. 4 in einem Zentralbereich. An der Antriebswelle 52 sind beidseits der Toröffnung jeweils benachbart zum Spiralabschnitt 32 bzw. 42 Auslegerarme 53 und 54 angeordnet. Die Auslegerarme 53 und 54 durchgreifen die Antriebswelle 52 jeweils zentral und stehen radial von dieser über.

Wie insbesondere aus den Fig. 2 und 3 erkennbar ist, weist jeder Auslegerarm 53 bzw. 54 ein Führungsteil 531 bzw. 541 auf, welches fest mit der Antriebswelle 52 verbunden ist. In jedem Führungsteil 531 bzw. 541 ist jeweils ein Kolbenteil 532 bzw. 542 formschlüssig aufgenommen und frei verschieblich geführt. Ein vom Führungsteil 531 bzw. 541 beabstandet vorliegendes Ende des Kolbenteils 532 bzw. 542 und weist eine Ankopplungsstelle 533 bzw. 543 auf, mittels der jeder Auslegerarm 53 bzw. 54 mit dem sturzseitigen Ende des Torblatts 2 gelenkig verbunden ist. Am sturzseitigen Ende des Torblatts 2 liegt hierzu ein sich über die gesamte Torbreite erstreckendes Element (hier in dieser ersten Ausführungsform eine Lamelle 21) vor, wodurch die Antriebskraft gleichmäßig auf die Torblattbreite übertragen wird.

Das Rolltor 1 wird wie folgt betätigt:
In den Figuren 2 und 3 ist der Zustand gezeigt, in dem das Rolltor 1 in seiner Schließstellung vorliegt, das heißt das Torblatt 2 die Toröffnung vollständig abdeckt. Zum Öffnen des Rolltores 1 wird der Motor 51 derart betätigt, daß er eine Drehbewegung auf die Antriebswelle 52 überträgt, mittels der das Torblatt 2 nach oben in den Spiralabschnitt 32 bzw. 42 bewegt wird. Hierzu wird die Drehbewegung der Antriebswelle 52 über die Auslegerarme 53 und 54 und die Ankopplungsstellen 533 und 543 auf das sturzseitige Ende des Torblatts 2 aufgebracht. Gemäß der Darstellung in Fig. 2 wird jeder Auslegerarm 53 bzw. 54 hierzu entgegen dem Uhrzeigersinn gedreht. Mit dieser Drehbewegung wird das Torblatt 2 in den Spiralabschnitt 32 bzw. 42 eingezogen und bildet mit fortlaufender Öffnungsbewegung des Torblatts 2 den Spiralwickel im Torsturzbereich.

Aufgrund der Spiralform der seitlichen Führungen 3 bzw. 4 im Torsturzbereich verändert sich der Abstand zwischen der Schwenkachse der Auslegerarme 53 und 54, welche mit der Drehachse der Antriebswelle 52 zusammenfällt, und den Ankopplungsstellen 533 und 543 an den Auslegerarmen 53 bzw. 54. Diese Längenänderung wird durch die spezielle Konfiguration der Auslegerarme 53 und 54 selbsttätig kompensiert, da jedes Kolbenteil 532 bzw. 542 gleitend im Führungsteil 531 bzw. 541 aufgenommen ist.

In der Offenstellung der Rolltores 1 liegen die Auslegerarme 53 bzw. 54 in der strichliert in Fig. 2 gezeigten Stellung vor, woraus erkennbar ist, daß sich deren wirksame Hebellänge gegenüber dem ausgezeichneten Anfangszustand deutlich reduziert hat. Wie aus Fig. 2 ferner erkennbar ist, ist die Länge des Kolbenteils 532 bzw. 542 hierbei derart gewählt, daß es auch im maximal eingeschobenen Zustand im Führungsteil 531 bzw. 541 nicht derart über das andere Ende des zugehörigen Führungsteils hinaussteht, daß es in Konflikt mit einer Wicklung des Torblatts 2 im Spiralabschnitt 32 bzw. 42 gelangt.

Wie aus dieser Erläuterung erkennbar ist, liegt die maximale Hebelarmlänge an den Auslegerarmen 53 und 54 zu Beginn der Öffnungsbewegung vor. Um die hierbei vorliegenden Belastungen auf den Antrieb 5 gering zu halten, weist das Rolltor 1 eine in den Fig. 1 bis 3 nicht dargestellte Gewichtsausgleichseinrichtung auf, welche in dieser Ausführungsform in herkömmlicher Weise ausgebildet ist. Diese unterstützt den Antrieb 5 gerade zu Beginn der Öffnungsbewegung aufgrund ihrer Federvorspannung, so daß die durch den Antrieb 5 hier einzubringenden Kräfte vergleichsweise gering sind. Eine weitere Reduzierung der Antriebskräfte ist dadurch möglich, daß die Länge des Torblatts 2 derart gewählt wird, daß die Ankopplungsstellen 533 und 543 in der Schließstellung des Torblatts 2 am Eingang zum Spiralabschnitt 32 bzw. 42 vorliegen und die Auslegerarme 53 bzw. 54 somit nicht wie in Fig. 2 dargestellt einen Angriffswinkel von mehr als 90° zum Torblatt 2 haben, sondern in allen Bewegungsbereichen im wesentlichen senkrecht zum zugeordneten sturzseitigen Ende des Torblatts 2 vorliegen.

Die Fig. 4 und 5 zeigen eine zweite Ausführungsform der vorliegenden Erfindung, welche sich von der ersten Ausführungsform insbesondere in der Ankopplungsweise der Auslegerarme 53 bzw. 54 an das Torblatt 2 unterscheidet. Komponenten des Rolltores 1, welche denen in der ersten Ausführungsform entsprechen, sind mit der gleichen Bezugsnummer bezeichnet.

Wie aus den Darstellungen in den Fig. 4 und 5 erkennbar ist, sind der Scharnierbänder 23, von denen in diesen Figuren nur eines gezeigt ist, am sturzseitigen Ende mit einem Endabschnitt 24 versehen, an welchen der hier gezeigte Auslegerarm 54 über ein Gelenk drehbeweglich angekoppelt ist. Die beiden Endabschnitte 24 sind in dieser Ausführungsform über eine Querstrebe 25 über die gesamte Torbreite hinweg miteinander verbunden. Ferner ist hieran ebenfalls eine Rolle 22 gelagert.

Mit der Abwandlung gemäß dieser zweiten Ausführungsform wird auch ohne Verlängerung des Torblatts erreicht, daß die Auslegerarme 53 bzw. 54 in einem Angriffswinkel von 90° zum Torblatt 2 vorliegen, wie Fig. 5 verdeutlicht. Die Antriebskräfte für die Einleitung der Bewegung des Torblatts 2 sind somit auch in der Schließstellung gering, da die Auslegerarme 53 bzw. 54 auch in dieser Startposition im wesentlichen senkrecht zum zugeordneten sturzseitigen Ende des Torblatts, nämlich den Endabschnitten 24 vorliegen.

Ferner sind die Endabschnitte 24 mehrteilig ausgebildet, so daß sie in ihrer Länge in Bewegungsrichtung des Torblatts 2 gesehen einstellbar sind. Damit ist ein Toleranzausgleich möglich, um eine Schrägstellung des Torblatts 2 in den seitlichen Führungen 3 und 4 zu vermeiden. In der gezeigten Ausführungsform wird dies durch eine justierbare Schraubverbindung ermöglicht.

Anhand der Fig. 6 bis 13 wird nachfolgend eine weitere Ausführungsform eines Rolltores 1 erläutert, welches als Hubtor ausgestaltet und mit einer Gewichtsausgleichseinrichtung 6 versehen ist. Komponenten des Rolltores 1, welche denen in der ersten Ausführungsform entsprechen, sind wiederum mit der gleichen Bezugsnummer bezeichnet, wobei auf eine detaillierte Erläuterung dieser Merkmale verzichtet wird, um Wiederholungen zu vermeiden.

Wie aus den Figuren 6 bis 8 erkennbar ist, weist das Hubtor 1 eine Gewichtsausgleichseinrichtung 6 auf, welche ein Federelement 61, ein Zugelement 62 sowie eine Wickeleinrichtung enthält, die eine Führungseinrichtung 63 und eine Welle 64 aufweist. Die Führungseinrichtung 63 ist dabei auf der Welle 64 gelagert. Wie aus den Figuren ferner erkennbar ist, ist die Welle 64 direkt an die Antriebswelle 52 angekoppelt und dreht sich mit dieser bei einer Betätigung des Motors 51 mit.

Das Federelement 61 weist in der vorliegenden Ausführungsform vier Schraubenfedern 611 auf, welche bodenseitig festgelegt sind. Mit ihrem anderen Ende sind die Schraubenfedern 611 über einen Bügel 612 fest mit dem Zugelement 62 verbunden, welches hier als Kette ausgebildet ist. Das sturzseitige Ende des Zugelements 62 wird im Bereich des Torsturzes um eine Umlenkrolle 65 umgelenkt und ist an der Führungseinrichtung 63 befestigt.

In den Fig. 9 bis 12 ist die Führungseinrichtung 63 zusammen mit dem Zugelement 62 in näherem Detail gezeigt. Wie insbesondere aus den Fig. 7 und 8 erkennbar ist, wird das Zugelement 62 mittels der Führungseinrichtung 63 berührungsfrei im Zuge der Schließbewegung des Torblatts 2 aufgewickelt. Das Zugelement 62 ist dabei an einem Befestigungspunkt 66 an der Führungseinrichtung 63 festgelegt und verläuft im aufgewickelten Zustand entsprechend der strich-zwei-punktierten Linie 67 gemäß Fig. 7, welche das Kettenlaufzentrum beschreibt.

Wie aus den Fig. 9 bis 12 erkennbar ist, weist die Führungseinrichtung 63 einen inneren Führungsabschnitt 631, einen ersten äußeren Führungsabschnitt 632 und einen zweiten äußeren Führungsabschnitt 633 auf. Die Führungsabschnitte sind dabei so ausgebildet, daß sie umfangsseitig Führungsflächen mit in Wickelrichtung stetig anwachsendem Radius aufweisen. Ferner sind die beiden äußeren Führungsabschnitte 632 und 633 als Scheibenpaar 632a und 632b sowie 633a und 633b ausgestaltet, welche jeweils axial den inneren Führungsabschnitt 631 einschließen. Der zweite äußere Führungsabschnitt 633 schließt ferner den ersten äußeren Führungsabschnitt 632 axial ein.

Darüber hinaus entspricht der maximale Führungsflächenradius des inneren Führungsabschnitts 631 dem minimalen Führungsflächenradius des ersten äußeren Führungsabschnitts 632, so daß sich hier ein stetiger Übergang ergibt. Gleichermaßen ist der maximale Führungsflächenradius des ersten äußeren Führungsabschnitts 632 entsprechend zum minimalen Führungsflächenradius des zweiten äußeren Führungsabschnitts 633 ausgestaltet.

Wie insbesondere aus Fig. 12 erkennbar ist, ist das Zugelement 62 dabei so ausgebildet, daß es von seinem sturzseitigen Ende her eine zunehmende Breite in Richtung zum bodenseitigen Ende aufweist. Im vorliegenden Ausführungsbeispiel weist das Zugelement 62 dabei entsprechend der Anzahl der Führungsabschnitte drei unterschiedliche Breiten auf. In Fig. 11 ist die Kette zur Verdeutlichung in geschnittenen Zustand gezeigt, wie sie an den Führungsabschnitten der Führungseinrichtung 63 zu liegen kommt. Hieraus ist erkennbar, daß das Zugelement 62 somit berührungsfrei sowie ohne eine axiale Verschiebung bezüglich der Welle 64 in der Führungseinrichtung 63 aufgewickelt ist.

Hierzu ist die Breite des Zugelements 62 am sturzseitigen Ende so gewählt, daß dieser Abschnitt 62a direkt auf den inneren Führungsabschnitt 631 aufgewickelt werden kann. Ein zweiter Abschnitt 62b des Zugelements 62 mit mittlerer Breite entspricht der Breite des ersten äußeren Führungsabschnitts 632, so daß dieser Abschnitt 62b des Zugelements 62 an dessen Führungsflächen aufgewickelt wird. Entsprechend ist die Breite eines nachfolgenden verbreiteten Abschnitts 62c des Zugelements 62 auf die Breite des zweiten äußeren Führungsabschnitts 633 angepaßt, so daß er an dessen Führungsflächen zu liegen kommt. Durch die oben erläuterten Anpassungen der Radien der einzelnen Führungsabschnitte 631 bis 633 ergibt sich dabei ein stetiger Übergang im Zuge des Wickelvorgangs, d h. ein gleichmäßiges Aufwickeln des Zugelements 62 während der Schließbewegung des Torblatts 2.

In Fig. 13 ist anhand von Kennlinien die Charakteristik der Gewichtsausgleichseinrichtung 6 schematisch veranschaulicht. Dabei ist eine beispielhafte Torhöhe von 6 m gezeigt, wobei nach rechts die jeweils lichte Höhe der verbleibenden Toröffnung aufgetragen ist. Der Wert "0,00" steht somit für das vollständig geschlossenen Hubtor 1, während der Wert "6,00" für das vollständig geöffnete Hubtor 1 steht. Nach oben ist das auf die Antriebswelle 52 wirkende Moment basierend auf dem Gewicht des freien Torblattabschnitts mit einer Kennlinie 81 durch die Rauten angegeben, während das durch die Gewichtsausgleichseinrichtung 6 auf die Antriebswelle 52 wirkende Moment durch eine Kennlinie 82 angegeben ist, welche durch die Quadrate verläuft. Sie gibt das durch das Federelement 61 bewirkte Moment an.

Wie man der Fig. 13 entnimmt, ist die Gewichtsausgleichseinrichtung 6 so eingestellt, daß bei geschlossenem Tor das Federelement 61 soweit gedehnt ist, daß ein über das durch die Gewichtskraft des Torblatts hergestellte Moment hinaus überschüssiges Moment von ca. 200 Nm vorhanden ist. Hierdurch wird erreicht, daß beim Betätigen des geschlossenen Hubtores 1 das Torblatt 2 auch ohne zusätzlichen Antrieb nach oben bis in etwa zu derjenigen Höhe hochfährt, bei der die Gewichtskraft des freien Törblattabschnitts im Gleichgewicht ist mit der anliegenden Federkraft des Federelements 61. Gemäß Fig. 13 ist dies eine Stelle, an der sich die beiden Linien schneiden, d.h. bei einer Höhe von ca. 2,5 m.

Beim weiteren Öffnen des Torblatts befindet sich das jeweils erforderliche Antriebsmoment nahezu im Gleichgewicht mit dem durch die Gewichtsausgleichseinrichtung 6 bereitgestellten Moment, so daß der Antrieb 5 im wesentlichen lediglich gegen die vorhandenen Reibungskräfte wirken muß.

Bei vollständig geöffnetem Tor übersteigt das durch die Gewichtsausgleichseinrichtung 6 bereitgestellte Moment gemäß der Darstellung im Diagramm in Fig. 13 wiederum das durch die Gewichtskraft des Torblatts 2 hergestellte Moment an der Antriebswelle 52, so daß ein Absturz des Torblatts selbst bei einem Defekt des Antriebs 5 zuverlässig verhindert ist.

Neben den erläuterten Ausführungsformen läßt die Erfindung noch weitere Gestaltungsansätze zu.

So ist es auch möglich, daß der Abstand zwischen den Ankopplungsstellen 533 bzw. 543 der Auslegerarme 53 bzw. 54 am Torblatt 2 und der Schwenkachse der Auslegerarme 53 bzw. 54 auf andere Weise veränderbar ist, als durch eine teleskopierbare Ausgestaltung der Auslegerarme. Beispielsweise können die Auslegerarme auch eine vorbestimmte Länge aufweisen, wobei dann Elemente im Bereich der Ankopplungsstellen längsverschieblich an den Auslegerarmen gelagert sind. Eine solche Ausgestaltungsweise ist insbesondere dann denkbar, wenn die Auslegerarme in Torbreite gesehen außerhalb der Führungen 3 bzw. 4 für das Torblatt 2 angeordnet sind und das Kopplungsglied den Spiralabschnitt 32 bzw. 42 durchgreift. In diesem Falle ist die Gesamtlänge der Auslegerarme von untergeordneter Bedeutung, da eine Kollision mit Windungen des Torblatts 2 im Spiralabschnitt 32 bzw. 42 nicht auftreten kann.

Die Auslegerarme können auch zwei- oder mehrfach teleskopierbar ausgestaltet sein. Damit läßt sich insbesondere die Gesamtlänge des Kolbenteils reduzieren, wodurch evtl. Konflikte mit Windungen des Torblatts 2 in der Offenstellung noch besser vermieden werden können.

Ferner ist es auch möglich, daß drei, vier oder mehr Auslegerarme für den Antrieb des Rolltores vorgesehen sind. Dies dürfte insbesondere dann der Fall sein, wenn größere Torbreiten von sechs Metern oder mehr gegeben sind.

Überdies ist es auch nicht erforderlich, daß das Kolbenteil frei verschieblich im rohrförmigen Führungsteil geführt ist. Hier wäre auch eine gesteuerte Führung möglich. Zudem muß das Führungsteil auch nicht rohrförmig ausgebildet sein, sondern kann zum Beispiel auch eine mehreckige, evtl. auf einer Seite offene Querschnittsgestalt aufweisen, solange das Kolbenteil darin zuverlässig geführt und formflüssig aufgenommen ist. Die Querschnittsgestalt des Führungsteils bzw. des darin geführte Kolbenteils muß dabei weder kreisrund noch in einer bestimmten Weise mehreckig ausgebildet sein. Auch eine ovale Ausgestaltung des Querschnitts oder eine Kombination unterschiedlicher Querschnittsformen ist möglich.

Ferner müssen die Auslegerarme 53 bzw. 54 auch nicht auf einer gemeinsamen Antriebswelle angeordnet sein; statt dessen können auch beidseits der Toröffnung koaxial zueinander gelagerte Antriebswellenabschnitte vorliegen, an denen jeweils ein Auslegerarm angekoppelt ist. Auch die Gewichtsausgleichseinrichtung 6 kann auf einer separaten Lagerwelle gelagert sein.

Darüber hinaus ist es auch möglich, daß der Motor 51 die Antriebswelle 52 oder die Antriebswellenabschnitte und/oder die Gewichtsausgleichseinrichtung 6 nicht direkt antreibt, sondern mittelbar über Zahnriemen, Ketten, Getriebe etc.. Hinsichtlich einer möglichst kompakten Anordnung ist jedoch ein direkter Antrieb dieser Komponenten vorzuziehen.

Überdies ist es für das erfindungsgemäße Rolltor 1 im wesentlichen unerheblich, welche Art von Torblatt 2 vorliegt. Die erfindungsgemäß vorgesehene Krafteinleitung am sturzseitigen Ende des Torblatts 2 läßt sich gleichermaßen für Lamellenpanzer, in Rahmen aufgespannte flexible Behänge, Torblätter wie in der DE 102 36 648 A1 beschrieben, etc. anwenden. Je nach Art des Torblatts 2 und/oder des Einsatzgebiets des Rolltores 1 kann es dabei auch möglich sein, auf die seitlichen Führungsrollen 22 am Torblatt 2 verzichten zu können und dieses einfach gleitend zu führen. Dies ist insbesondere bei Anwendungen des Rolltores 1 für Reinräume, in der Pharmaindustrie etc. vorteilhaft, da es sich dann besser rein halten läßt.

Ferner ist es auch möglich, eine derartige Gewichtsausgleichseinrichtung in allen erläuterten Ausführungsformen einzusetzen. Zudem kann eine solche auch in beiden seitlichen Zargen angeordnet sein. Insbesondere bei Torblättern mit größeren Breiten kann diese von Vorteil sein, um einseitige Belastungen der Anordnung zu reduzieren.

Die Anzahl der Schraubenfedern 611 des Federelements 61 bestimmt sich nach den gegebenen Lasten, d. h. insbesondere nach der Art des Torblatts, dessen Gewicht und dessen Dimensionen. Darüber hinaus ist es auch möglich, anstelle von Schraubenfedern andere federelastische Elemente vorzusehen wie z. B. dehnbare Bänder etc.

Das Zugelement 62 muß nicht als Kette ausgestaltet sein, sondern kann auch bandförmig vorliegen. Hierfür ist ein formstabiles Material wie insbesondere ein Metall vorzuziehen.

Die Anzahl der Führungsabschnitte an der Führungseinrichtung 63 hängt von der Länge des Zugelements 62 und somit indirekt von der Torhöhe ab. Dementsprechend können auch mehr oder weniger als die beschriebenen drei Führungsabschnitte gegeben sein.

Ferner ist es auch möglich, eine Führungseinrichtung einzusetzen, welche zwei Führungswendeln aufweist, die sich von einem Mittelabschnitt aus mit zunehmenden Radius axial weiter voneinander weg nach außen erstrecken. Diese Ausführungsform eignet sich insbesondere im Zusammenhang mit einem sich stetig oder wenigstens quasi stetig von dem der Wickeleinrichtung zugewandten Ende zu dem dem Federelement zugewandten Ende in der Breite vergrößernden Zugelement, welches sich unmittelbar berührungslos und frei von axialem Versatz hierauf aufwickeln läßt. In dieser Ausführungsform ist das Zugelement bevorzugt als Band ausgebildet.

Ferner ist es nicht zwingend erforderlich, die Querstäbe 25 gemäß der zweiten Ausführungsform vorzusehen, da häufig die über die oberste Lamelle des Torblatts 2 gegebene Querverstrebung ausreichend ist.

Ein Toleranzausgleich durch eine Einstellung des Abstandes zwischen dem Torblatt und den Ankopplungsstellen der Auslegerarme kann auch auf andere Weise als durch die mehrteiligen Endabschnitte 24 erfolgen. Insbesondere können auch andere Einrichtungen diese Funktion übernehmen, falls derartige Endabschnitte in einer Ausführungsform nicht gegeben sein sollten.

## Patentansprüche

1. Schnellaufendes Industrierolltor (1) mit einem die Türöffnung abdeckenden Torblatt (2), welches in seitlichen Führungen (3, 4) geführt ist, einem Antrieb (5), der auf das Torblatt (2) einwirkt, um dieses von einer Offenstellung in eine Schließstellung und umgekehrt zu bewegen, wobei das Torblatt (2) in der Offenstellung in einem im Bereich des Torsturzes angeordneten Spiralabschnitt (32, 42) der seitlichen Führungen (3, 4) derart aufgenommen ist, daß benachbarte Bereiche des Torblatts (2) berührungsfrei zueinander vorliegen, sowie einer Gewichtsausgleichseinrichtung (6), wobei der Antrieb (5) wenigstens zwei Auslegerarme (53, 54) aufweist, mittels welchen er an ein sturzseitiges Ende des Torblatts (2) angekoppelt ist, wobei die Auslegerarme (53, 54) in der Torbreite beabstandet voneinander angeordnet sowie synchron um eine Schwenkachse in einem Zentralbereich des Spiralabschnitts (32, 42) verschwenkbar sind, und wobei der Abstand zwischen Ankopplungsstellen (533, 543) der Auslegerarme (53, 54) am Torblatt (2) und der Schwenkachse der Auselegerarme (53, 54) veränderbar ist,
**dadurch gekennzeichnet,**
**daß** die Auslegerarme (53, 54) mittels Gelenken an das sturzseitige Ende des Torblatts (2) angekoppelt sind.

2. Industrierolltor nach Anspruch 1, **dadurch gekennzeichnet, daß** die Auslegerarme (53, 54) teleskopierbar sind.

3. Industrierolltor nach Anspruch 2, **dadurch gekennzeichnet, daß** die teleskopierbaren Auslegerarme (53, 54) jeweils ein rohrförmiges Führungsteil (531, 541) und ein darin frei verschieblich geführtes Kolbenteil (532, 542) enthalten.

4. Industrierolltor nach einem der Ansprüche 1 bis 3, **dadurch gekennzeichnet, daß** die Auslegerarme (53, 54) auf einer gemeinsamen Antriebswelle (52) angeordnet sind, welche durch einen Motor (51) des Antriebs (5) drehend angetrieben ist.

5. Industrierolltor nach Anspruch 4, **dadurch gekennzeichnet, daß** der Motor (5) die Antriebswelle (52) direkt antreibt.

6. Industrierolltor nach einem der Ansprüche 1 bis 5, **dadurch gekennzeichnet, daß** die Auslegerarme (53, 54) an ein sich über die gesamte Torbreite erstreckendes Element (25) angekoppelt sind.

7. Industrierolltor nach einem der Ansprüche 1 bis 6, **dadurch gekennzeichnet, daß** das Torblatt (2) zwei seitliche Scharnierbänder (23) aufweist, welche jeweils benachbart zu den Führungen (3, 4) angeordnet sind, wobei die Auslegerarme (53, 54) jeweils an sturzseitige Endabschnitte (24) der Scharnierbänder (23) angekoppelt sind.

8. Industrierolltor nach Anspruch 7, **dadurch gekennzeichnet, daß** die sturzseitigen Endabschnitte (24) der Scharnierbänder (23) in ihrer Länge in Bewegungsrichtung des Torblatts (2) gesehen einstellbar sind.

9. Industrierolltor nach einem der Ansprüche 1 bis 8, **dadurch gekennzeichnet, daß** die Gewichtsausgleichseinrichtung (6) ein Federelement (61), ein Zugelement (62) und eine Wickeleinrichtung aufweist,
wobei ein Ende des Federelements (61) bodenseitig festlegbar ist,
wobei das Zugelement (62) mit einem Ende am Federelement (61) und mit dem anderen Ende an der Wickeleinrichtung befestigt ist,
wobei die Wickeleinrichtung mit einem Antrieb (5) des Hubtores (1) koppelbar ist,
wobei das Zugelement (62) an der Wickeleinrichtung derart auf- bzw. abwickelbar ist, daß das Federelement (61) seine größte Vorspannung hat, wenn ein Torblatt (2) des Hubtores (1) in der Schließstellung ist, und im wesentlichen entlastet ist, wenn das Torblatt (2) in der Offenstellung ist, wobei das Zugelement (62) an dem der Wickeleinrichtung zugewandten Ende eine geringere Breite aufweist als an dem dem Federelement (61) zugewandten Ende, und
wobei die Wickeleinrichtung eine Welle (64) und eine hierauf gelagerte Führungseinrichtung (63) aufweist, mittels der das Zugelement (62) derart aufwickelbar ist, daß die Wickellagen berührungslos zueinander vorliegen, wobei die Führungseinrichtung (63) hierzu umfangsseitig Führungsflächen mit in Wickelrichtung stetig anwachsendem Radius aufweist.

10. Industrierolltor nach Anspruch 9, **dadurch gekennzeichnet, daß** sich die Breite des Zugelements (62) stufenweise von dem der Wickeleinrichtung zugewandten Ende zu dem dem Federelement (61) zugewandten Ende vergrößert, und daß die Führungseinrichtung (63) wenigstens zwei Führungsabschnitte (631, 632, 633) aufweist, welche jeweils derart spiralförmig ausgebildet und axial versetzt zueinander sind, daß sich an einen inneren Führungsabschnitt (631) ein äußeres Führungsabschnittspaar (632a, 632b) anschließt, dessen minimaler Führungsflächenradius dem maximalen Führungsflächenradius des inneren Führungsabschnitts (631) entspricht.

11. Industrierolltor nach Anspruch 9, **dadurch gekennzeichnet, daß** sich die Breite des Zugelements stetig von dem der Wickeleinrichtung zugewandten Ende zu dem dem Federelement zugewandten Ende vergrößert, und daß die Führungseinrichtung zwei Führungswendeln aufweist, welche sich von einem Mittelabschnitt aus mit zunehmenden Radius axial weiter voneinander weg nach außen erstrecken.

12. Industrierolltor nach einem der Ansprüche 9 bis 11, **dadurch gekennzeichnet, daß** das Zugelement (62) eine Kette ist.

13. Industrierolltor nach einem der Ansprüche 9 bis 11, **dadurch gekennzeichnet, daß** das Zugelement ein Band ist.

14. Industrierolltor nach einem der Ansprüche 9 bis 13, **dadurch gekennzeichnet, daß** das Federelement (61) wenigstens eine Schraubenfeder aufweist.

15. Industrierolltor nach einem der Ansprüche 9 bis 14, **dadurch gekennzeichnet, daß** die Führungseinrichtung (63) an der Antriebswelle (52) gelagert ist, an welcher die Auslegerarme (53, 54) angeordnet sind.

## Claims

1. A high-speed industrial roller door (1) having a door leaf (2) which covers the door opening and which is guided in lateral guides (3, 4), a drive (5) which acts on the door leaf (2) in order to move it from an open position into a closed position and vice versa, wherein in the open position the door leaf (2) is accommodated in a spiral section (32, 42), arranged in the vicinity of the door lintel, of the lateral guides (3, 4) in such a way that adjacent areas of the door leaf (2) are not in contact with one another, and having a weight compensation device (6),
wherein the drive (5) has at least two extension arms (53, 54) by means of which it is coupled to a lintel-side end of the door leaf (2), wherein the extension arms (53, 54) are arranged spaced apart from one another in the width of the door and can be pivoted synchronously about a pivoting axis in a central area of the spiral section (32, 42), and wherein the distance between coupling points (533, 543) of the extension arms (53, 54) on the door leaf (2) and the pivoting axis of the extension arms (53, 54) can be varied,
**characterized**
**in that** the two extension arms (53, 54) are coupled to the lintel-side end of the door leaf (2) via joints.

2. The industrial roller door as claimed in claim 1, **characterized in that** the extension arms (53, 54) are telescopic.

3. The industrial roller door as claimed in claim 2, **characterized in that** the telescopic extension arms (53, 54) each contain a tubular guide part (531, 541) and a piston part (532, 542) which is guided therein in a freely displaceable manner.

4. The industrial roller door as claimed in one of claims 1 to 3, **characterized in that** the extension arms (53, 54) are arranged on a common drive shaft (52) which is driven in rotation by a motor (51) of the drive (5).

5. The industrial roller door as claimed in claim 4, **characterized in that** the motor (5) drives the drive shaft (52) directly.

6. The industrial roller door as claimed in one of claims 1 to 5, **characterized in that** the extension arms (53, 54) are coupled to an element (25) which extends over the entire width of the door.

7. The industrial roller door as claimed in one of claims 1 to 6, **characterized in that** the door leaf (2) has two lateral hinge belts (23) which are each arranged adjacent to the guides (3, 4), wherein the extension arms (53, 54) are each coupled to lintel-side end sections (24) of the hinge belts (23).

8. The industrial roller door as claimed in claim 7, **characterized in that** the lintel-side end sections (24) of the hinge belts (23) can be adjusted in length viewed in the direction of movement of the door leaf (2).

9. The industrial roller door as claimed in one of claims 1 to 8, **characterized in that** the weight compensation device (6) has a spring element (61), a tensile element (62) and a winding device,
wherein one end of the spring element (61) can be secured to the floor,
wherein the tensile element (62) is attached by one end to the spring element (61) and by the other end to the winding device,
wherein the winding device can be coupled to a drive (5) of the lifting door (1), wherein the tensile element (62) can be wound onto the winding device and unwound from it in such a way that the spring element (61) has its highest degree of prestress when a door leaf (2) of the lifting door (1) is in the closed position, and is essentially relieved of stress when the door leaf (2) is in the open position,
wherein the tensile element (62) has a smaller width at the end facing the winding device than at the end facing the spring element (61), and
wherein the winding device has a shaft (64) and a guide device (63) which is mounted thereon and by means of which the tensile element (62) can be wound up in such a way that the winding layers are not in contact with one another, wherein, for this purpose, the guide device (63) has, on the circumference, guide faces with a radius which increases continuously in the winding direction.

10. The industrial roller door as claimed in claim 9, **characterized in that** the width of the tensile element (62) increases incrementally from the end facing the winding device to the end facing the spring element (61), and **in that** the guide device (63) has at least two guide sections (631, 632, 633) which are each embodied in the form of a spiral and are offset axially with respect to one another in such a way that an outer guide section pair (632a, 632b) whose minimum guide face radius corresponds to the maximum guide face radius of the inner guide section (631) adjoins an inner guide section (631).

11. The industrial roller door as claimed in claim 9, **characterized in that** the width of the tensile element increases continuously from the end facing the winding device to the end facing the spring element, and **in that** the guide device has two guide spirals which, starting from a central section, extend axially further apart from one another toward the outside with an increasing radius.

12. The industrial roller door as claimed in one of claims 9 to 11, **characterized in that** the tensile element (62) is a chain.

13. The industrial roller door as claimed in one of claims 9 to 11, **characterized in that** the tensile element is a belt.

14. The industrial roller door as claimed in one of claims 9 to 13, **characterized in that** the spring element (61) has at least one helical spring.

15. The industrial roller door as claimed in one of claims 9 to 14, **characterized in that** the guide device (63) is mounted on the drive shaft (52) on which the extension arms (53, 54) are arranged.

## Revendications

1. Porte roulante industrielle à vitesse élevée (1) avec un panneau de porte (2) couvrant la baie, lequel panneau de porte est guidé dans des guidages latéraux (3, 4), avec un entraînement (5) qui agit sur le panneau de porte (2) pour le déplacer d'une position ouverte à une position fermée et inversement, le panneau de porte (2) étant reçu en position ouverte dans une section spiralée (32, 42) des guidages latéraux (3, 4) disposée dans la zone du linteau de porte de telle sorte que des zones adjacentes du panneau de porte (2) sont sans contact entre elles, ainsi qu'avec un dispositif de compensation de poids (6),
l'entraînement (5) présentant au moins deux bras (53, 54), à l'aide desquels il est accouplé à une extrémité côté linteau du panneau de porte (2), les bras (53, 54) étant disposés à distance les uns des autres sur la largeur de la porte et pouvant pivoter de manière synchrone autour d'un axe de pivotement dans une zone centrale de la section spiralée (32, 42), et la distance entre les points d'accouplement (533, 543) des bras (53, 54) sur le panneau de porte (2) et l'axe de pivotement des bras (53, 54) pouvant être modifiée,
**caractérisée en ce que**
les bras (53, 54) sont accouplés à l'extrémité côté linteau du panneau de porte (2) à l'aide d'articulations.

2. Porte roulante industrielle selon la revendication 1, **caractérisée en ce que** les bras (53, 54) sont télescopiques.

3. Porte roulante industrielle selon la revendication 2, **caractérisée en ce que** les bras (53, 54) télescopiques comportent respectivement un élément de guidage (531, 541) tubulaire et un élément de piston (532, 542) qui y est guidé de manière librement coulissante.

4. Porte roulante industrielle selon l'une quelconque des revendications 1 à 3, **caractérisée en ce que** les bras (53, 54) sont disposés sur un arbre d'entraînement (52) commun qui est entraîné en rotation par un moteur (51) de l'entraînement (5).

5. Porte roulante industrielle selon la revendication 4, **caractérisée en ce que** le moteur (5) entraîne directement l'arbre d'entraînement (52).

6. Porte roulante industrielle selon l'une quelconque des revendications 1 à 5, **caractérisée en ce que** les bras (53, 54) sont accouplés à un élément (25) s'étendant sur toute la largeur de la porte.

7. Porte roulante industrielle selon l'une quelconque des revendications 1 à 6, **caractérisée en ce que** le panneau de porte (2) présente deux charnières latérales (23), qui sont disposées respectivement de manière adjacente aux guidages (3, 4), les bras (53, 54) étant accouplés respectivement à des sections d'extrémité côté linteau (24) des charnières (23).

8. Porte roulante industrielle selon la revendication 7, **caractérisée en ce que** la longueur des sections d'extrémité côté linteau (24) des charnières (23) vu dans le sens de déplacement du panneau de porte (2) peut être réglée.

9. Porte roulante industrielle selon l'une quelconque des revendications 1 à 8, **caractérisée en ce que** le dispositif de compensation de poids (6) présente un élément formant ressort (61), un élément de traction (62) et un dispositif enrouleur,
une extrémité de l'élément formant ressort (61) pouvant être fixée côté sol,
l'élément de traction (62) étant fixé avec une extrémité sur l'élément formant ressort (61) et avec l'autre extrémité sur le dispositif enrouleur,
le dispositif enrouleur pouvant être couplé à un entraînement (5) de la porte relevable (1),
l'élément de traction (62) pouvant être enroulé respectivement déroulé sur le dispositif enrouleur de telle sorte que l'élément formant ressort (61) est précontraint au maximum lorsqu'un panneau (2) de la porte relevable (1) est en position fermée, et est essentiellement détendu lorsque le panneau de la porte (2) est en position ouverte,
l'élément de traction (62) présentant au niveau de l'extrémité tournée vers le dispositif enrouleur, une largeur plus faible qu'au niveau de l'extrémité tournée vers l'élément formant ressort (61) et
le dispositif enrouleur présentant un arbre (64) et un dispositif de guidage (63) logé sur celui-ci, à l'aide duquel dispositif, l'élément de traction (62) peut être enroulé de telle sorte que les couches d'enroulement sont sans contact l'une par rapport à l'autre, le dispositif de guidage (63) présentant pour ce faire côté périphérie des surfaces de guidage avec un rayon croissant progressivement dans le sens d'enroulement.

10. Porte roulante industrielle selon la revendication 9, **caractérisée en ce que** la largeur de l'élément de traction (62) augmente graduellement de l'extrémité tournée vers le dispositif enrouleur à l'extrémité tournée vers l'élément formant ressort (61), et **en ce que** le dispositif de guidage (63) présente au moins deux sections de guidage (631, 632, 633), qui sont chacune réalisées en forme de spirale et décalées axialement l'une par rapport à l'autre de telle sorte qu'une paire de sections de guidage extérieure (632a, 632b), dont le rayon de surface de guidage minimum correspond au rayon de surface de guidage maximum de la section de guidage intérieure (631), se raccorde à une section de guidage intérieure (631).

11. Porte roulante industrielle selon la revendication 9, **caractérisée en ce que** la largeur de l'élément de traction augmente progressivement de l'extrémité tournée vers le dispositif enrouleur à l'extrémité tournée vers l'élément formant ressort, et **en ce que** le dispositif de guidage présente deux hélices de guidage, qui s'étendent d'une section médiane vers l'extérieur en s'éloignant axialement l'une de l'autre avec un rayon croissant.

12. Porte roulante industrielle selon l'une quelconque des revendications 9 à 11, **caractérisée en ce que** l'élément de traction (62) est une chaîne.

13. Porte roulante industrielle selon l'une quelconque des revendications 9 à 11, **caractérisée en ce que** l'élément de traction est une sangle.

14. Porte roulante industrielle selon l'une quelconque des revendications 9 à 13, **caractérisée en ce que** l'élément formant ressort (61) présente au moins un ressort hélicoïdal.

15. Porte roulante industrielle selon l'une quelconque des revendications 9 à 14, **caractérisée en ce que** le dispositif de guidage (63) est logé au niveau de l'arbre d'entraînement (52), au niveau duquel les bras (53, 54) sont disposés.
